# FASCICULE DE BREVET EUROPEEN

(11) **EP 2 769 168 B1**
(45) Date de publication et mention de la délivrance du brevet: **16.12.2015**
(21) Numéro de dépôt: 12775798.7
(22) Date de dépôt: 01.10.2012
(51) Int. Cl.: F42B 3/00, F42B 3/04, F42B 39/20

(54) **GENERATEUR DE GAZ MUNI D'UN ORGANE DE SECURITE POUR LES CAS D'ECHAUFFEMENTS LENTS**
GASGENERATOR MIT EINER SICHERHEITSVORRICHTUNG FÜR LANGSAME ERHITZUNG
GAS GENERATOR PROVIDED WITH A SAFETY DEVICE FOR SLOW HEATING

(30) Priorité: 17.10.2011 FR 1159344
(43) Date de publication de la demande: 27.08.2014
(73) Titulaire: HERAKLES, 33185 Le Haillan (FR)
(72) Inventeur: BESSON, Jean-Marc, 33200 Bordeaux (FR)
(74) Mandataire: Henrich, Christel
(86) Numéro de dépôt international: PCT/FR2012/052215
(87) Numéro de publication internationale: WO 2013/057404

(56) Documents cités:
- EP-A1- 1 496 268
- DE-A1-102005 022 760
- US-A- 5 380 039
- US-B1- 7 950 691

## Description

L'invention se rapporte à un générateur de gaz, et plus particulièrement à un générateur de gaz comprenant un corps délimitant au moins une partie d'une chambre de combustion, ladite partie abritant une charge pyrotechnique principale adaptée pour générer des gaz dans la chambre de combustion lorsque ladite charge est initiée en combustion.

Le générateur de gaz selon la présente invention est particulièrement adapté à être intégré dans un dispositif d'éjection d'une charge utile, notamment une balise ou un leurre, ou dans un vérin.

Plus généralement, dans toute la présente demande, on désignera par « dispositif à actionner » un dispositif dans lequel peut être intégré le générateur de gaz selon l'invention.

Un générateur de gaz du type précité, grâce à l'initiation de sa charge pyrotechnique principale, génère en un temps très court une quantité importante de gaz à l'intérieur de la chambre de combustion. La pression des gaz à l'intérieur de cette chambre peut alors entraîner l'actionnement du dispositif à actionner, notamment le déplacement d'un piston.

Lors d'une montée en température inattendue, causée par exemple par un incendie, la charge pyrotechnique principale du générateur peut s'allumer de manière intempestive par auto-inflammation. Elle peut alors réagir de manière violente, brûler de façon anormale, et même exploser, mettant en danger les personnes environnantes.

Afin de prévenir ce fonctionnement intempestif et incontrôlé du générateur de gaz, on a, par le passé, envisagé d'y intégrer un fusible thermique dont la température d'auto-inflammation était inférieure à celle de la charge principale, permettant la mise à feu de la charge principale avant que celle-ci n'atteigne sa température d'auto-inflammation. Une telle solution, décrite notamment dans la demande de brevet FR 2 870 234, présente plusieurs inconvénients. Tout d'abord, la charge pyrotechnique principale est toujours initiée en cas d'échauffement anormal, même lorsque la température n'a pas atteint sa température d'auto-inflammation. Par ailleurs, le dispositif est toujours effectivement déclenché, même en cas d'incendie, ce qui peut mettre en danger les personnes situées à proximité et entraîner, le cas échéant, la perte d'une charge utile dont le coût peut être élevé.

Selon une autre demande FR 2 827 376, la charge pyrotechnique principale d'une munition est combinée à un bloc de matériau pyrotechnique formant allumeur de sécurité adapté, en cas d'échauffement lent, à engendrer la combustion de la charge principale sans détonation.

L'invention a pour objectif de fournir un générateur de gaz du type précité, qui, en cas d'échauffement anormal, évite l'initiation intempestive de la charge pyrotechnique principale tant que la température d'auto-inflammation de ladite charge n'a pas été atteinte et empêche le fonctionnement du dispositif à actionner.

Cet objectif est atteint au moyen d'un générateur de gaz comprenant un corps délimitant au moins une partie d'une chambre de combustion, ladite partie abritant une charge pyrotechnique principale adaptée pour générer des gaz dans la chambre de combustion lorsque ladite charge est initiée en combustion, et caractérisé en ce qu'il comprend en outre un tiroir situé à l'extérieur dudit corps et définissant avec ce dernier une deuxième chambre abritant une charge pyrotechnique secondaire dont la température d'auto-inflammation est inférieure à celle de la charge pyrotechnique principale, en ce qu'un passage d'écoulement pour les gaz hors de la chambre de combustion est formé dans le corps, en ce que le tiroir obture le passage d'écoulement des gaz lorsqu'il se trouve dans une première position, et en ce que, sous l'effet de gaz libérés par ladite charge pyrotechnique secondaire, le tiroir est adapté à passer dans une deuxième position dans laquelle ledit passage n'est plus obturé, permettant ainsi aux gaz contenus dans la chambre de combustion de s'écouler vers l'extérieur.

Lors d'une mise en marche normale, le générateur de gaz selon l'invention fonctionne de la manière suivante : Sous l'effet d'un ou plusieurs initiateur(s) pyrotechnique(s), la combustion de la charge principale est initiée. Très rapidement, des gaz issus de la combustion sont libérés dans la chambre de combustion. Sous l'effet de la pression, ces gaz actionnent le dispositif dans lequel est intégré le générateur, par exemple en entraînant le mouvement d'un piston communiquant avec la chambre de combustion. Lors d'un fonctionnement normal, la charge pyrotechnique secondaire logée dans la deuxième chambre n'est pas initiée. Elle ne s'enflamme pas, de sorte qu'aucun gaz n'est libéré dans la deuxième chambre. De fait, le tiroir reste dans sa première position, dans laquelle il obture le passage d'écoulement des gaz hors de la chambre de combustion. Les gaz ne pouvant s'échapper de la chambre de combustion, celle-ci monte très vite en pression et entraîne un actionnement brusque et efficace du dispositif à actionner.

On rappelle que, selon l'invention, la température d'auto-inflammation de la charge pyrotechnique secondaire est inférieure à celle de la charge pyrotechnique principale.

Lorsque le générateur de gaz est soumis à une élévation de température, notamment en cas d'incendie, le matériau pyrotechnique contenu dans la seconde chambre, entre le tiroir et le corps, va donc s'initier en premier. Il joue alors un rôle de fusible thermique ou d'organe de sécurité, de la façon suivante :
Au cours de sa combustion, la charge pyrotechnique secondaire va progressivement libérer des gaz, mettant en pression la deuxième chambre. Sous l'effet de cette pression, le tiroir va passer de sa première position décrite ci-dessus à une seconde position, dans laquelle le passage d'écoulement des gaz hors de la chambre de combustion est ouvert (i.e. n'est plus obturé par le tiroir).

Dans cette position, en cas d'initiation de la charge pyrotechnique principale sous l'effet de l'augmentation de la température, le passage d'écoulement des gaz empêche que la pression à l'intérieur de la chambre de combustion atteigne le seuil de pression au-delà duquel le dispositif est actionné (par exemple le seuil de pression au-delà duquel un piston du dispositif est déplacé). On assure ainsi qu'en cas d'incendie, ou dans tous les autres cas d'échauffement imprévu, le dispositif à actionner n'est pas mis en marche, même lorsque la température excède la température d'auto-inflammation de la charge pyrotechnique principale.

Par ailleurs, dans le générateur de gaz selon l'invention, la charge pyrotechnique secondaire, formant fusible thermique, peut être facilement remplacée. Lors des opérations de maintenance, le tiroir est facilement désolidarisé du corps du générateur.

Selon un exemple de réalisation, le tiroir est apte à se déplacer en coulissant selon une trajectoire rectiligne.

Selon un autre exemple, le tiroir pourrait être apte à se déplacer en pivotant autour de l'axe du corps du générateur.

Selon un exemple, le tiroir est coaxial au corps.

Selon un exemple, le corps comprend au moins un premier tronçon présentant un premier diamètre et un second tronçon de diamètre supérieur situé dans le prolongement du premier, un épaulement étant défini entre le premier et le second tronçon, et le tiroir comprend une première partie adaptée à coulisser le long du second tronçon et une seconde partie s'étendant radialement vers l'intérieur et dont la face radiale interne est adaptée à coulisser le long du premier tronçon, la deuxième chambre étant définie entre l'épaulement et la seconde partie du tiroir.

Selon un autre exemple, le passage d'écoulement des gaz comprend une pluralité de trous répartis sur toute la périphérie du corps.

Selon un autre exemple, le tiroir comporte au moins une ouverture adaptée à venir en communication avec le passage d'écoulement pour les gaz lorsque le tiroir se trouve dans sa deuxième position, les gaz contenus dans la chambre de combustion pouvant alors s'écouler vers l'extérieur à travers ledit passage d'écoulement et ladite ouverture.

L'ouverture comprend par exemple une pluralité de trous répartis sur la circonférence du tiroir et débouchant chacun sur la face externe et sur la face interne du tiroir.

Dans ce cas, si le passage d'écoulement des gaz est constitué de trous traversants correspondants formés dans l'épaisseur du corps de générateur, il est nécessaire, pour assurer l'écoulement des gaz, de veiller au bon alignement des trous du tiroir et de ceux du corps. Pour assurer l'écoulement des gaz sans qu'une précision trop importante dans le positionnement relatif des deux éléments soit nécessaire, il est possible de prévoir que l'ouverture du tiroir comprenne une rainure circonférentielle formée sur sa face interne et au moins un trou débouchant dans ladite rainure et sur la face externe dudit tiroir, ladite rainure délimitant une chambre annulaire avec le corps lorsque le tiroir est dans sa première position et étant adaptée à venir en communication avec le passage d'écoulement des gaz lorsque le tiroir est dans sa seconde position. Selon une variante, le passage d'écoulement des gaz comprend une rainure circonférentielle formée sur la face externe du corps et au moins un trou débouchant dans ladite rainure et sur la face interne dudit corps, ladite rainure délimitant une chambre annulaire avec le tiroir lorsque celui-ci est dans sa première position et étant adaptée à venir en communication avec son ouverture lorsque le tiroir est dans sa seconde position. Il est aussi possible que le tiroir et le corps comprennent tous deux des rainures circonférentielles telles que définies précédemment.

La présente invention concerne également un dispositif comprenant un générateur de gaz tel que défini précédemment, dans lequel les gaz émis par la charge pyrotechnique principale du générateur de gaz lorsqu'elle est initiée en combustion, sont adaptés pour actionner ledit dispositif. Le dispositif est donc adapté à être actionné sous l'effet de la pression engendrée par les gaz délivrés par le générateur. Ce dispositif à actionner peut par exemple comprendre un dispositif d'éjection d'une charge utile ou un vérin.

D'autres caractéristiques et avantages de l'invention ressortiront à la lecture de la description suivante d'exemples de réalisation de l'invention donnés à titre illustratif et non limitatif. Cette description fait référence aux feuilles de dessins annexées sur lesquelles :
- la figure 1 montre une vue partielle, en coupe axiale, d'un générateur de gaz selon un mode de réalisation de la présente invention, avant échauffement ;
- la figure 2 montre le générateur de gaz de la figure 1, après un échauffement anormal.

Le générateur de gaz 10 tel que représenté à la figure 1 est destiné à être intégré à un dispositif d'éjection de charge utile 22 qui sera décrit plus en détail dans la suite.

Le générateur de gaz 10 comporte un corps 12, globalement cylindrique d'axe A dans l'exemple illustré, et ouvert à l'une de ses extrémités axiales 12b (ci-après extrémité libre).

Le corps 12 abrite une charge pyrotechnique principale 16 et un initiateur pyrotechnique 18 pour allumer ladite charge 16.

Comme illustré sur la figure 1, une pluralité de trous 50, dont la fonction sera décrite plus en détail dans la suite, est formé dans le corps 12.

Dans l'exemple, le corps 12 comprend, depuis son extrémité amont 12a vers son extrémité libre 12b, une succession de tronçons 51, 52, 53 de diamètres croissants, formant des décrochements ou paliers 54, 55.

Sur la figure 1, le corps 12 comporte un premier tronçon 51 de diamètre d1 et de longueur axiale L1. En aval de ce premier tronçon 51, le corps 12 comporte un second tronçon 52 de diamètre d2 supérieur à d1 et de longueur L2, et en aval de ce second tronçon 52, un troisième tronçon 53 de diamètre d3 supérieur à d2 et de longueur L3. Un premier et un second épaulement 54, 55 sont définis respectivement entre le premier et le second tronçon 51, 52 et entre le second et le troisième tronçon 52, 53.

Le générateur de gaz 10 comporte, outre les éléments précités, un tiroir 60 entourant le corps 12. Dans l'exemple, le tiroir 60 est coaxial au corps 12 et apte à coulisser de façon rectiligne le long dudit corps 12, selon la direction de l'axe A.

Le corps 12 et le tiroir 60 du générateur de gaz 10 peuvent, par exemple, être agencés de la manière suivante :
Le tiroir 60 présente une forme générale annulaire. Il comprend une première portion 62 s'étendant axialement, apte à coulisser le long d'un tronçon 52 du corps 12 (ici le second tronçon), et une seconde portion 64 s'étendant radialement vers l'intérieur depuis une extrémité de la première portion 62 et faisant face à une portion radiale adjacente du corps 12 (ici le premier épaulement 54) en délimitant avec lui une chambre de sécurité ou deuxième chambre 66.

Pour cela, dans l'exemple, lorsque l'extrémité aval de la première portion 62 du tiroir 60 est en appui contre le second épaulement 55 du corps 12, un espacement minimum est conservé entre le premier épaulement 54 et la seconde portion 64 du tiroir 60.

La première portion 62 du tiroir 60 comporte, sur sa face interne, une rainure circonférentielle 70 définissant avec le corps 12 une chambre annulaire. Elle comporte en outre au moins un trou d'échappement 72, de préférence une pluralité de trous 72, s'étendant depuis cette rainure circonférentielle 70 et débouchant sur la face externe du tiroir 60.

La chambre de sécurité 66 abrite un matériau pyrotechnique 74, formant charge pyrotechnique secondaire, choisi de sorte que sa température d'auto-inflammation T1 soit inférieure à celle T2 de la charge principale 16 pour des raisons qui seront explicitées ci-après. Des exemples de matériaux pyrotechniques pouvant être utilisés dans la présente invention sont donnés dans la demande FR 2 870 234.

Comme indiqué précédemment, le générateur de gaz 10 est destiné à être monté sur un dispositif d'éjection de charge utile 22, et plus particulièrement un dispositif d'éjection 22 du type illustré sur la figure 1, comportant un corps principal 14 abritant un piston 30 et une charge utile 40.

Dans l'exemple, le générateur de gaz 10 est monté par son extrémité libre 12b, à une extrémité axiale du corps principal 14, de sorte que le corps principal 14 du dispositif d'éjection 22 et le corps 12 du générateur de gaz soient situés dans le prolongement l'un de l'autre.

La liaison entre l'extrémité libre du corps 12 du générateur de gaz 10 et le corps principal 14 du dispositif d'éjection 22 est représentée sur la figure 1 par la ligne référencée 21.

On notera que, dans la présente demande, sauf précision contraire, une direction radiale est une direction perpendiculaire à l'axe A et coupant cet axe A. En outre, une direction axiale est une direction parallèle à l'axe A. Les adjectifs axial et radial sont utilisés en référence aux directions axiale et radiale précitées. De même, un plan axial est un plan contenant l'axe A et un plan radial est un plan perpendiculaire à cet axe.

Par ailleurs, l'amont et l'aval sont définis par rapport au sens de déplacement du piston 30 et de la charge utile 40 le long de l'axe A (de l'amont vers l'aval).

Dans l'exemple illustré, le corps principal 14 est fermé, à son extrémité amont, par un opercule 26. A sa périphérie, l'opercule 26 est relié directement au corps principal 14 par une zone de faiblesse 24 adaptée à se rompre lorsque la pression qui lui est appliquée atteint une valeur suffisante P1 prédéterminée.

Lorsque le générateur de gaz 10 est monté sur le dispositif à actionner, le corps 12 du générateur, le corps principal 14 du dispositif et l'opercule 26 délimitent une chambre de combustion 20 abritant la charge pyrotechnique principale 16.

On notera que, selon d'autres exemples de réalisation, l'opercule peut être omis, et la chambre de combustion 20 peut être délimitée directement par le piston 30 du dispositif d'éjection.

Comme indiqué précédemment, une série de premiers trous 50 est formée dans la portion du corps 12 délimitant au moins une partie de la chambre de combustion 20 le long de laquelle coulisse le tiroir 60 (ici le second tronçon 52). Ces trous 50, qui peuvent être répartis sur toute la périphérie du corps 12, constituent un passage d'écoulement permettant l'écoulement des gaz contenus dans la chambre de combustion 20 hors de ladite chambre.

En fonctionnement normal, le volume de la chambre de sécurité 66, définie entre le tiroir 60 et le corps 12 du générateur de gaz 10, est minimum. Le tiroir 60 vient en butée contre le second épaulement 55 du corps 12. Dans cette position, la rainure 70 ne communique pas avec les trous d'écoulement des gaz 50 du corps 12 et le tiroir 60 obture totalement ces trous 50. La chambre de combustion 20 est fermée.

Lorsque l'initiateur pyrotechnique 18 allume la charge principale 16, celle-ci, en brûlant, libère des gaz. En l'absence de passage d'écoulement 50 pour les gaz, la pression à l'intérieur de la chambre de combustion 20 augmente très rapidement, jusqu'à une valeur P1 pour laquelle la zone de faiblesse 24 se rompt et l'opercule 26 est détaché du corps 14. Sous l'effet de la pression, le piston 30 est brusquement mis en mouvement, éjectant, dans sa course, la charge utile 40.

Dans le cas différent d'une élévation progressive de température et en particulier en cas d'incendie, la température du générateur de gaz 10 augmente progressivement jusqu'à atteindre une température seuil T1 correspondant à la température d'auto-inflammation du matériau pyrotechnique 74. Comme indiqué précédemment, cette température est évidemment choisie inférieure à celle T2 de la charge pyrotechnique principale.

Sous l'effet de sa combustion, le matériau pyrotechnique 74 émet des gaz, qui font croître la pression à l'intérieur de la chambre de sécurité 66.

La pression des gaz à l'intérieur de la chambre de sécurité 66 tend alors à augmenter le volume de ladite chambre 66 et, pour cela, sollicite le tiroir coulissant 60 en éloignement du corps 12. Une butée 58 limite la course du tiroir 12 à une seconde position limite illustrée sur la figure 2.

Dans cette position, la rainure 70 fait face aux trous d'écoulement des gaz 50 formés dans le corps 12 de l'actionneur 10. Par l'intermédiaire de ces trous d'écoulement 50, de la rainure 70 et des trous d'échappement 72 formés dans le tiroir 60, la chambre de combustion 20 est mise en communication de fluide avec l'environnement extérieur.

Deux cas de figure sont alors envisageables : Soit la température atteint la température d'auto-inflammation T2 de la charge principale 16, et dans ce cas la charge principale 16 est allumée, libérant des gaz dans la chambre de combustion 20. Soit la température n'atteint pas la température d'auto-inflammation T2 de la charge principale 16 (par exemple parce que l'incendie est éteint à temps).

Dans le premier cas de figure, une partie des gaz s'échappe vers l'extérieur à travers le passage d'écoulement 50. Ce passage d'écoulement 50 est dimensionné de sorte que la pression à l'intérieur de la chambre de combustion 20 ne puisse pas atteindre la valeur P1, qui est celle pour laquelle le piston est déplacé. De cette façon, en cas d'incendie, la zone de faiblesse 24 reste intacte, l'opercule 26 reste en place, et le piston 30 n'est pas déplacé. Les personnes situées à proximité de l'actionneur 10 ne sont pas mises en danger par l'éjection inopinée de la charge utile 40, et ladite charge 40 est préservée pour une utilisation ultérieure.

Dans le second cas de figure, la charge pyrotechnique principale 16 ne s'allume pas. Elle reste intacte et le dispositif à actionner reste au repos. Seul le matériau pyrotechnique 74 contenu dans la chambre de sécurité 66 a brûlé et devra être remplacé.

## Revendications

1. Générateur de gaz (10) comprenant :
un corps (12) délimitant au moins une partie d'une chambre de combustion (20), ladite partie abritant une charge pyrotechnique principale (16) adaptée pour générer des gaz dans la chambre de combustion (20) lorsque ladite charge est initiée en combustion,
**caractérisé en ce qu'**il comprend en outre un tiroir (60) situé à l'extérieur dudit corps (12) et définissant avec ce dernier une deuxième chambre (66) abritant une charge pyrotechnique secondaire (74) dont la température d'auto-inflammation (T1) est inférieure à celle (T2) de la charge pyrotechnique principale (16),
**en ce qu'**un passage d'écoulement pour les gaz (50) hors de la chambre de combustion (20) est formé dans le corps (12),
**en ce que** le tiroir (60) obture le passage d'écoulement des gaz (50) lorsqu'il se trouve dans une première position, et
**en ce que**, sous l'effet de gaz libérés par ladite charge pyrotechnique secondaire (74), le tiroir est adapté à passer dans une deuxième position dans laquelle ledit passage (50) n'est plus obturé, permettant ainsi aux gaz contenus dans la chambre de combustion (20) de s'écouler vers l'extérieur.

2. Générateur de gaz selon la revendication 1, dans lequel le tiroir (60) est apte à se déplacer en coulissant selon une trajectoire rectiligne.

3. Générateur de gaz selon la revendication 1 ou 2, dans lequel le passage d'écoulement des gaz (50) comprend une pluralité de trous répartis sur la circonférence du corps (12).

4. Générateur de gaz selon l'une quelconque des revendications 1 à 3, dans lequel le tiroir (60) comporte au moins une ouverture (70, 72) adaptée à venir en communication avec le passage d'écoulement pour les gaz (50) lorsque le tiroir (60) se trouve dans sa deuxième position, les gaz contenus dans la chambre de combustion pouvant alors s'écouler vers l'extérieur à travers ledit passage d'écoulement (50) et ladite ouverture (70, 72).

5. Générateur de gaz selon la revendication 4, dans lequel l'ouverture (70, 72) comprend une rainure circonférentielle (70) formée sur la face interne du tiroir (60) et au moins un trou débouchant (72) dans ladite rainure (70) et sur la face externe dudit tiroir (60), ladite rainure (70) délimitant une chambre annulaire avec le corps (12) lorsque le tiroir (60) est dans sa première position et étant adaptée à venir en communication avec le passage d'écoulement des gaz (50) lorsque le tiroir (60) est dans sa seconde position.

6. Générateur de gaz selon la revendication 4 ou 5, dans lequel le passage d'écoulement des gaz (50) comprend une rainure circonférentielle formée sur la face externe du corps et au moins un trou débouchant dans ladite rainure et sur la face interne dudit corps, ladite rainure délimitant une chambre annulaire avec le tiroir lorsque celui-ci est dans sa première position et étant adaptée à venir en communication avec son ouverture lorsque le tiroir est dans sa seconde position

7. Générateur de gaz selon l'une quelconque des revendications 1 à 6, dans lequel le tiroir (60) est coaxial au corps (12).

8. Générateur de gaz selon l'une quelconque des revendications 1 à 7, dans lequel le corps (12) comprend au moins un premier tronçon (51) présentant un premier diamètre et un second tronçon (52) de diamètre supérieur situé dans le prolongement du premier (51), un épaulement (54) étant défini entre le premier et le second tronçon (51, 52), et dans lequel le tiroir (60) comprend une première partie (62) adaptée à coulisser le long du second tronçon (52) et une seconde partie (64) s'étendant radialement vers l'intérieur et dont la face radiale interne est adaptée à coulisser le long du premier tronçon (51), la deuxième chambre (66) étant définie entre l'épaulement (54) et la seconde partie (64) du tiroir (60).

9. Dispositif à actionner comprenant un générateur de gaz selon l'une quelconque des revendications 1 à 8, dans lequel les gaz émis par la charge pyrotechnique principale du générateur de gaz lorsqu'elle est initiée en combustion, sont adaptés pour actionner ledit dispositif.

10. Dispositif à actionner selon la revendication 9, comprenant un dispositif d'éjection d'une charge utile.

11. dispositif à actionner selon la revendication 9, comprenant un vérin.

## Patentansprüche

1. Gasgenerator (10), umfassend:
ein Gehäuse (12), das wenigstens einen Teil einer Brennkammer (20) begrenzt, wobei in dem Teil eine pyrotechnische Hauptladung (16) untergebracht ist, die dazu ausgelegt ist, Gase in der Brennkammer (20) zu erzeugen, wenn die Verbrennung der Ladung ausgelöst wird,
**dadurch gekennzeichnet, dass** er ferner einen Schieber (60) umfasst, der außerhalb des Gehäuses (12) gelegen ist und mit letzterem eine zweite Kammer (66) definiert, in der eine pyrotechnische Sekundärladung (74) untergebracht ist, deren Selbstzündungstemperatur (T1) geringer als diejenige (T2) der pyrotechnischen Hauptladung (16) ist,
dass ein Strömungsdurchgang für die Gase (50) aus der Brennkammer (20) in dem Gehäuse (12) ausgebildet ist,
dass der Scheiber (60) den Gasströmungsdurchgang (50) verschließt, wenn er sich in einer ersten Position befindet, und
dass der Schieber unter der Wirkung von durch die pyrotechnische Sekundärladung (74) freigesetzten Gasen dazu ausgelegt ist, in eine zweite Position überzugehen, in der der Durchgang (50) nicht mehr verschlossen ist, wodurch den in der Brennkammer (20) enthaltenen Gasen ermöglicht wird, nach außen zu strömen.

2. Gasgenerator nach Anspruch 1, wobei der Schieber (60) geeignet ist, sich entlang einer geradlinigen Bahn verschiebend zu bewegen.

3. Gasgenerator nach Anspruch 1 oder 2, wobei der Gasströmungsdurchgang (50) eine Vielzahl von Löchern, die über den Umfang des Gehäuses (12) verteilt sind, umfasst.

4. Gasgenerator nach einem der Ansprüche 1 bis 3, wobei der Schieber (60) wenigstens eine Öffnung (70, 72) umfasst, die dazu ausgelegt ist, mit dem Strömungsdurchgang für die Gase (50) in Verbindung zu gelangen, wenn der Schieber (60) sich in seiner zweiten Position befindet, wobei die in der Brennkammer enthaltenen Gase dann durch den Strömungsdurchgang (50) und die Öffnung (70, 72) nach außen strömen können.

5. Gasgenerator nach Anspruch 4, wobei die Öffnung (70, 72) eine Umfangsnut (70), die an der Innenseite des Schiebers (60) ausgebildet ist, und wenigstens ein Durchgangsloch (72) in der Nut (70) und an der Außenseite des Schiebers (60) umfasst, wobei die Nut (70) mit dem Gehäuse (12) eine Ringkammer begrenzt, wenn der Schieber (60) sich in seiner ersten Position befindet, und dazu ausgelegt ist, mit dem Gasströmungsdurchgang (50) in Verbindung zu gelangen, wenn der Schieber (60) sich in seiner zweiten Position befindet.

6. Gasgenerator nach Anspruch 4 oder 5, wobei der Gasströmungsdurchgang (50) eine Umfangsnut, die an der Außenseite des Gehäuses ausgebildet ist, und wenigstens ein Durchgangsloch in der Nut und an der Innenseite des Gehäuses umfasst, wobei die Nut mit dem Schieber eine Ringkammer begrenzt, wenn dieser sich in seiner ersten Position befindet, und dazu ausgelegt ist, mit dessen Öffnung in Verbindung zu gelangen, wenn der Schieber sich in seiner zweiten Position befindet.

7. Gasgenerator nach einem der Ansprüche 1 bis 6, wobei der Schieber (60) zu dem Gehäuse (12) koaxial ist.

8. Gasgenerator nach einem der Ansprüche 1 bis 7, wobei das Gehäuse (12) wenigstens einen ersten Abschnitt (51), der einen ersten Durchmesser aufweist, sowie einen zweiten Abschnitt (52) mit größerem Durchmesser, der in der Verlängerung des ersten (51) gelegen ist, umfasst, wobei eine Schulter (54) zwischen dem ersten und dem zweiten Abschnitt (51, 52) definiert ist, und wobei der Schieber (60) einen ersten Teil (62), der dazu ausgelegt ist, entlang des zweiten Abschnitts (52) zu gleiten, und einen zweiten Teil (64), der sich radial nach innen erstreckt und dessen radiale Innenseite dazu ausgelegt ist, entlang des ersten Abschnitts (51) zu gleiten, umfasst, wobei die zweite Kammer (66) zwischen der Schulter (54) und dem zweiten Teil (64) des Schiebers (60) definiert ist.

9. Zu betätigende Vorrichtung, umfassend einen Gasgenerator nach einem der Ansprüche 1 bis 8, wobei die Gase, die durch die pyrotechnische Hauptladung des Gasgenerators abgegeben werden, wenn deren Verbrennung ausgelöst wird, dazu ausgelegt sind, die Vorrichtung zu betätigen.

10. Zu betätigende Vorrichtung nach Anspruch 9, umfassend eine Vorrichtung zum Ausstoßen einer Nutzlast.

11. Zu betätigende Vorrichtung nach Anspruch 9, umfassend einen Zylinder.

## Claims

1. A gas generator (10) comprising:
a body (12) delimiting at least a part of a combustion chamber (20), said part housing a primary pyrotechnic charge (16) adapted to generate gases in the combustion chamber (20) when said charge is initiated in combustion,
**characterised in that** it also comprises a slide valve (60) located outside said body (12) and defining with the latter a second chamber (66) housing a secondary pyrotechnic charge (74) whereof the self-ignition temperature (T1) is less than that (T2) of the primary pyrotechnic charge (16),
**in that** a gas flow channel (50) for flowing gas out of the combustion chamber (20) is formed in the body (12),
**in that** the slide valve (60) blocks the gas flow channel (50) when it is in a first position, and
**in that**, under the effect of gases released by said secondary pyrotechnic charge (74), the slide valve is adapted to move to a second position wherein said channel (50) is no longer blocked, allowing gases contained in the combustion chamber (20) to flow outwards to the exterior.

2. The gas generator according to claim 1, wherein the slide valve (60) is capable of moving by sliding as per a rectilinear trajectory.

3. The gas generator according to claim 1 or 2, wherein the gas flow channel (50) comprises a plurality of holes distributed over the circumference of the body (12).

4. The gas generator according to any one of claims 1 to 3, wherein the slide valve (60) comprises at least one opening (70, 72) adapted to communicate with the flow channel for the gas (50) when the slide valve (60) is in its second position, the gas contained in the combustion chamber then able to flow towards the exterior through said flow channel (50) and said opening (70, 72).

5. The gas generator according to claim 4, wherein the opening (70, 72) comprises a circumferential groove (70) formed on the internal face of the slide valve (60) and at least one hole terminating (72) in said groove (70) and on the external face of said slide valve (60), said groove (70) delimiting an annular chamber with the body (12) when the slide valve (60) is in its first position and being adapted to communicate with the gas flow channel (50) when the slide valve (60) is in its second position.

6. The gas generator according to claim 4 or 5, wherein the gas flow channel (50) comprises a circumferential groove formed on the external face of the body and at least one hole terminating in said groove and on the internal face of said body, said groove delimiting an annular chamber with the slide valve when the latter is in its first position and being adapted to communicate with its opening when the slide valve is in its second position.

7. The gas generator according to any one of claims 1 to 6, wherein the slide valve (60) is coaxial to the body (12).

8. The gas generator according to any one of Claims 1 to 7, wherein the body (12) comprises at least one first section (51) having a first diameter and a second section (52) of greater diameter located in the extension of the first section (51), a shoulder (54) being defined between the first and the second section (51, 52), and wherein the slide valve (60) comprises a first part (62) adapted to slide along the second section (52) and a second part (64) extending radially towards the interior and whereof the internal radial face is adapted to slide along the first section (51), the second chamber (66) being defined between the shoulder (54) and the second part (64) of the slide valve (60).

9. A device to be actuated comprising a gas generator according to any one of claims 1 to 8, wherein the gases emitted by the primary pyrotechnic charge of the gas generator when it is initiated in combustion are adapted to actuate said device.

10. The device to be actuated according to claim 9, comprising a payload ejection device.

11. The device to be actuated according to claim 9, comprising a cylinder.
